# EUROPÄISCHE PATENTSCHRIFT

(11) **EP 0 357 938 B1**
(45) Veröffentlichungstag und Bekanntmachung des Hinweises auf die Patenterteilung: **06.05.1992**
(21) Anmeldenummer: 89113914.9
(22) Anmeldetag: 28.07.1989
(51) Int. Cl.: F01L 9/04, H01F 7/16

(54) **Stelleinrichtung für ein Gaswechselventil einer Brennkraftmaschine**
Positioning device for a gas exchange valve of an internal-combustion engine
Dispositif de positionnement pour une soupape d'échange gazeux d'un moteur à combustion interne

(30) Priorität: 09.08.1988 DE 3826977
(43) Veröffentlichungstag der Anmeldung: 14.03.1990
(73) Patentinhaber: AUDI AG, 85045 Ingolstadt (DE)
(72) Erfinder:
(74) Vertreter: Le Vrang, Klaus

(56) Entgegenhaltungen:
- EP-A- 0 038 128
- BE-A- 889 856
- DE-A- 3 024 109
- GB-A- 568 216

## Beschreibung

Die Erfindung betrifft eine Stelleinrichtung für ein Gaswechselventil einer Brennkraftmaschine gemäß dem Oberbegriff des Anspruchs 1.

Gegenüberliegende Elektromagnete lassen eine Ankerplatte zwischen ihren Polflächen hin- und herlaufen, die Bewegung der Ankerplatte wird auf den Ventilteller eines Gaswechselventiles einer Brennkraftmaschine übertragen, das dadurch öffnet oder schließt.

Eine derartige Einrichtung ist beispielsweise aus der DE-OS 30 24 109 bekannt.

Für derartige Anwendungszwecke ist es wünschenswert, die Schaltzeiten möglichst gering zu halten.

Aufgabe der Erfindung ist es, die Schaltzeiten im Betrieb einer gattungsgemäßen Stelleinrichtung zu verringern.

Die Aufgabe wird gelöst durch den unabhängigen Anspruch 1.

Erfindungsgemäß ist vorgesehen, daß die Ankerplatte zwischen den beiden einander gegenüberliegenden Elektromagneten in ihrer Dicke zum Rand hin abnimmt, so daß eine Massenverminderung erreicht wird. Diese Massenverminderung verringert die Trägheit der zu bewegenden Teile und ermöglicht somit geringere Schaltzeiten.

Aus der GB-A 568 216 ist eine Stellvorrichtung für Gaswechselventile auf elektromagnetischer Basis bekannt, bei der zwei hintereinanderliegende Spulen einen Spulenkern durch wechselweise Erregung hin- und herbewegen und über einen entsprechenden Stempel diese Bewegung auf den Ventilteller eines Gaswechselventils übertragen wird. Die Spulen liegen dabei auf dem Mantel eines Regelstumpfes, und der Spulenkörper ist in entsprechender Weise ausgebildet, so daß er in die Spulen nicht beliebig weit hineingezogen werden kann, sondern die Abschrägungen des Spulenkörpers und des Spulenkerns einen Anschlag bilden. Um ausreichende Kräfte zu übertragen, ist der Spulenkern voluminös und schwergewichtig ausgebildet, so daß kurze Schaltzeiten mit einem derartigen System nicht verwirklichbar sind.

Aus der BE-A 889 856 ist eine ähnliche Ausführung bekannt, bei der ein Spulenkern in ebenfalls zwei abwechselnd erregte, axial hintereinanderliegende Spulen bewegt wird, wobei er mit einem schrägen Anschlag zusammenwirkt. Auch hier handelt es sich um einen schwergewichtigen und klobigen Spulenkern, was schnelle Schaltzeiten des Systems verhindert.

Eine ähnliche Einrichtung, jedoch nicht im Zusammenhang mit Gaswechselventilen, ist aus der EP-A 38 128 bekannt.

All diesen bekannten System ist zu eigen, daß die Bewegungskräfte für das Gaswechselventil auf elektromagnetischem Wege erzeugt werden, während im vorliegenden Falle der Elektromagnet lediglich für Haltekräfte benötigt wird, die Beschleunigungskräfte werden durch das Federsystem, wie aus der DE-A 30 24 109 bekannt, erzeugt.

Im folgenden wird die Erfindung anhand der Figur erläutert.

Ein Topfmagnet besteht aus einem Eisenkern 10, in den

eine Spule 14 eingebeitet ist. Der zylinderförmige Topfmagnet 10 besitzt in seiner Mitte eine axial verlaufende Öffnung 36.

Ihm gegenüber liegt ein Topfmagnet, der aus einem Magnetkern 12 besteht, in den eine Spule 16 eingebettet ist. In seinem Zentrum fluchtet eine entsprechende Öffnung mit der Öffnung 36 des ersten Magneten 10.

Die beiden Magnete liegen einander gegenüber, und zwischen ihnen ist eine Ankerplatte 18 hin- und herbewegbar. Die Ankerplatte 18 besitzt in ihrer Mitte einen Fortsatz 34, der in die Öffnung 36 des Magneten 10 hineinragt. Ein Deckel 32 schließt die Einheit nach oben ab, eine Feder 38 ist in die Öffnung 36 eingebettet und beaufschlagt die Ankerplatte 18 in eine Richtung weg von dem Magneten 10.

Auf der gegenüberliegenden Seite der Ankerplatte 18 ist ein Fortsatz 22 vorgesehen, der in die in den Magneten 12 ausgebildete zentrische Öffnung hineinragt und durch diese hindurchführt. An seiner Unterseite 24 ist dieser Fortsatz 22 in Berührung mit dem Schaftende 26 eines Ventilschaftes 28. Eine Feder 40, die sich an einem Zylinderblock 30 abstützt, drückt den Ventilschaft 28 am oberen Ende 26 in die Schließstellung des Ventils und somit die Ankerplatte über das Ende 24 des Fortsatzes 22 in eine Richtung weg von dem Elektromagneten 12.

Der Totpunkt des Systems der Federn 38 und 40 liegt in etwa in der Mitte zwischen den beiden Magneten 10 und 12.

Umfangsmäßig nach außen ist das System von Magneten und Ankerplatte mit einer Hülse 20 abgeschlossen.

Der Eisenkern 10 mit der Spule 14 besitzt eine Polfläche 42, an die die Ankerplatte 18 in Anlage kommen kann, der Eisenkern 12 mit der eingebeiteten Spule 16 besitzt eine Polfläche 44, an die die Ankerplatte 18 in ihrer anderen Stellung in Anlage kommen kann.

Im Betrieb wird durch die Erregung und Entregung der Spulen 14 und 16 die Ankerplatte 18 aufgrund des Federsystems 38 und 40 in die obere bzw. untere Stellung gedrückt und öffnet oder schließt somit über den Ventilschaft 28 das Gaswechselventil.

Erfindungsgemäß ist vorgesehen, daß zur Verringerung der zu bewegenden Massen die Ankerplatte 18 nicht planparallel ausgebildet ist, sordern von der Mitte zum Randbereich hin dünner wird.

Wie in der Figur dargestellt, ist in den Bereichen, in denen die Ankerplatte 18 in Anlage an die Polflächen 42 bzw. 44 kommt, die Ankerplatte im Querschnitt in etwa trapezförmig.

Ein auf der Oberseite der Ankerplatte 18 vorgesehene radiale Linie schließt mit einer auf der Unterseite der Ankerplatte 18 vorgesehenen gegenüberliegenden Radiallinie dementsprechend einen Winkel von ca. 2 bis 14° ein.

Die Verjüngung der Ankerplatte nach außen braucht sich nicht über die gesamte Ankerplatte hin fortzusetzen, sie beginnt vorzugsweise bei den sich nach oben und unten zur Führung in die Öffnungen der Topfmagnete ragenden Fortsätzen 34 bzw. 22.

Statt einer trapezförmigen Ausbildung können die nach außen laufenden radialen Linien auch parabelförmig ausgebildet sein. Dies bedeutet zwar einen höheren Fertigungsaufwand, jedoch ist das Verhältnis zwischen Haltekraft und Materialeinsparung optimiert.

Es ist einleuchtend, daß die Polflächen 42 bzw. 44 der Magnete in entsprechender Weise ausgebildet sein müssen, um eine Anlage der Ankerplatte 18 an den Polflächen 42 und 44 über den Gesamtbereich der Polflächen zu gewährleisten.

## Patentansprüche

1. Stelleinrichtung für ein Gaswechselventil einer Brennkraftmaschine mit einem einander gegenüberliegenden Topfelektromagnetenpaar (10, 12), deren Polflächen (42, 44) einander zugewandt sind und einer zwischen diesen hin- und herbewegbare Ankerplatte (18), die wechselweise mit den Polflächen (42, 44) in Anlage kommen kann und federbeaufschlagt bei Abschalten eines Elektromagneten (10) in den Bereich des anderen Magneten (12) bewegt wird und dabei in ihrer einen Stellung das Gaswechselventil öffnet und in ihrer anderen Stellung das Gaswechselventil schließt, dadurch gekennzeichnet, daß die Ankerplatte (18) in ihrer Dicke vom Zentrum zum Rand hin abnimmt, so daß eine die Trägheit der zu bewegenden Teile verringernde Massenverminderung erreicht wird.

2. Stelleinrichtung nach Anspruch 1, dadurch gekennzeichnet, daß der Querschnitt der Ankerplatte vom Zentrum zum Rand hin trapezförmig ausgebildet ist.

3. Stelleinrichtung nach Anspruch 1, dadurch gekennzeichnet, daß die Oberflächen der Ankerplatte entlang des radialen Querschnittes parabelförmig gekrümmt sind.

4. Stelleinrichtung nach einem der vorhergehenden Ansprüche, dadurch gekennzeichnet, daß die Ober- und Unterflächen der Ankerplatte über einen Teilabschnitt parallel zueinander verlaufen.

5. Stelleinrichtung nach einem der vorhergehenden Ansprüche, dadurch gekennzeichnet, daß die Polfächen der Magnete entsprechend der Oberflächenform der Ankerplatte ausgebildet sind.

## Claims

1. A control device for a gas changeover valve of an internal combustion engine with a pair of pot electromagnets (10, 12) located opposite each other, the pole faces (42, 44) of which face each other, and an armature plate (18) which can move to and fro between the latter, which can come into contact with the pole faces (42, 44) alternately, and which on the deenergising of one electromagnet (10) is moved under spring pressure into the region of the other electromagnet (12) and thus opens the gas changeover valve in one position and closes the gas changeover valve in its other position, characterised in that the thickness of the armature plate (18) decreases from its centre to its edge, so that a reduction in mass is obtained which reduces the inertia of the moving parts.

2. A control device according to Claim 1, characterised in that the cross-section of the armature plate is formed in the shape of a trapezium from the centre to the edge.

3. A control device according to Claim 1, characterised in that the surfaces of the armature plate are curved in the shape of parabolas along the radial cross-section.

4. A control device according to any one of the preceding Claims, characterised in that the upper and lower faces of the armature plate are parallel to each other over part of its cross-section.

5. A control device according to any one of the preceding Claims, characterised in that the pole faces of the magnets are formed corresponding to the shapes of the surfaces of the armature plate.

## Revendications

1. Dispositif de commande pour une soupape de gaz à changement de charge d'un moteur à combustion interne, comprenant une paire d'électro-aimants mutuellement opposés (10,12) en forme de pot, dont les faces polaires (42,44) sont en vis-à-vis, et une plaque d'armature (18) mobile en va-et-vient entre ces faces, qui peut venir alternativement en appui contre les faces polaires (42,44) et qui, lors de la coupure d'un électro-aimant (10), est déplacée vers la région de l'autre électro-aimant (12) en étant sollicitée par un ressort, la plaque d'armature (18) ouvrant alors la soupape de gaz dans l'une de ses positions, et la fermant dans son autre position, **caractérisé** en ce que la plaque d'armature (18) diminue en épaisseur du centre vers les bords, de sorte qu'on obtient une diminution de masse réduisant l'inertie des pièces mobiles.

2. Dispositif de commande selon la revendication 1, caractérisé en ce que la section de la plaque d'armature est configurée en trapèze du centre vers les bords.

3. Dispositif de commande selon la revendication 1, caractérisé en ce que les faces de la plaque d'armature sont courbées en forme de parabole le long de la section radiale.

4. Dispositif de commande selon l'une des revendications précédentes, caractérisé en ce que les faces supérieure et inférieure de la plaque d'armature s'étendent parallèlement entre elles sur un tronçon partiel.

5. Dispositif de commande selon l'une des revendications précédentes, caractérisé en ce que les faces polaires des électro-aimants sont configurées conformément à la forme des surfaces de la plaque d'armature.
